# EUROPÄISCHE PATENTSCHRIFT

(11) **EP 1 829 166 B1**
(45) Veröffentlichungstag und Bekanntmachung des Hinweises auf die Patenterteilung: **10.09.2008**
(21) Anmeldenummer: 05804931.3
(22) Anmeldetag: 18.11.2005
(51) Int. Cl.: H01R 13/641, H01R 13/66

(54) **DIAGNOSESYSTEM ZUR ÜBERWACHUNG EINER STECKVERBINDUNG**
DIAGNOSTIC SYSTEM FOR MONITORING A PLUG-IN CONNECTION
SYSTÈME DE DIAGNOSTIC POUR LA SURVEILLANCE D'UNE CONNEXION PAR FICHES

(30) Priorität: 13.12.2004 DE 102004059917
(43) Veröffentlichungstag der Anmeldung: 05.09.2007
(73) Patentinhaber: ROBERT BOSCH GMBH, 70442 Stuttgart (DE)
(72) Erfinder: HERBST, Thomas, 31061 Alfeld (DE)
(86) Internationale Anmeldenummer: PCT/EP2005/056061
(87) Internationale Veröffentlichungsnummer: WO 2006/063914

(56) Entgegenhaltungen:
- EP-A- 0 771 053
- EP-A- 0 979 021
- EP-A- 1 457 997
- US-A1- 2004 097 274

## Beschreibung

### Stand der Technik

Die Erfindung betrifft ein Diagnosesystem zur Überwachung einer Steckverbindung insbesondere für Hochfrequenzbaugruppen, wobei ein Diagnosestrom, der über einen Diagnosewiderstand fließt, ausgewertet wird.

### Stand der Technik

Zur Diagnose von Steckverbindungen ist es bekannt einen Diagnosestrom, der über einen Diagnosewiderstand fließt, auszuwerten. Liegt der Diagnosestrom in einem vorgegebenen Stromfenster wird angenommen, dass die Steckverbindung in Ordnung ist. Ansonsten wird ein Fehler signalisiert. Diese Art der Überwachung von Steckverbindungen wird insbesondere für passive und aktive Antennen verwendet, da sich dort auf andere Weise nur schwer detektieren lässt, ob alle Steckverbinder zwischen der oder den Antennen und angeschlossenen Hochfrequenzbaugruppen wie Diversity-Auswertung, Verstärker, Tuner, ... fehlerfrei arbeiten. Bei Diversity-Antennenanlagen ist diese Überwachung noch wichtiger, da dort eine Antenne, die das stärkste Hochfrequenzsignal liefert, eventuell nur deshalb nicht berücksichtigt wird, weil Steckverbindungen in ihrer Zuleitung nicht ordnungsgemäß arbeiten.

Dokument EP-A-145 7797 offenbart ein System nach dem Oberbegriff des Anspruchs 1.

### Vorteile der Erfindung

Mit den Maßnahmen des Anspruchs 1, d.h. dass der Diagnosewiderstand in einen mindestens zweipoligen Steckverbinder integriert ist, entfällt auf der Produktleiterplatte der Platz für den Diagnosewiderstand sowie eine Verschlechterung der Produktperformance durch den der Diagnosewiderstand und den Diagnosestrom, der andere Baugruppen negativ beeinflussen kann. Die Leiterplatte kann daher in ihrer Größe reduziert werden oder weitere Produktfunktionen aufnehmen. Bei einer passiven Antenne kann mit den Maßnahmen der Erfindung eine Leiter- bzw. Montageplatte ganz entfallen, da der Steckverbinder mit integriertem Diagnosewiderstand an den Antennenfuß direkt oder über ein Zuleitungskabel ohne Zwischenschaltung einer Leiter- oder Montageplatte angeschlossen werden kann.

Die Erfindung eignet sich zum Einsatz für die Überwachung und Auswertung von Kabelsteckverbindungen auf ihre Funktionsfähigkeit und des Steckvorgangs im Automobilbau insbesondere dort, wo andere Verfahren zu aufwendig sind, z.B. bei hochfrequenzsignalführenden Kabeln wie Antennenzuführungskabeln.

In den Unteransprüchen sind vorteilhafte Ausgestaltungen aufgezeigt.

### Zeichnungen

Anhand der Figur 1, die ein Prinzipschaltbild mit Steckverbindung und Diagnosewiderstand zeigt, wird die Erfindung näher erläutert.

### Beschreibung von Ausführungsbeispielen

Figur 1 zeigt einen Steckverbinder 1, dessen Steckerteil 12 über einen Kabelstrang 2 an eine Hochfrequenzbaugruppe 3, z.B. einen Hochfrequenzverstärker, angeschlossen ist und dessen Steckerteil 13 mit einem Verbraucher 4, beispielsweise einer aktiven Antenne, symbolisiert durch deren Widerstand R1 beschaltet ist. Das Hochfrequenzsignal des Verbrauchers, bzw. der Antenne, gelangt bei intaktem Steckverbinder 1 zum Hochfrequenzverstärker 3. In den Kabelstrang 2 wird über einen Phantomspeisekreis 5, der von einer Gleichspannungsquelle 6 versorgt wird, ein Speisestrom 10 eingeprägt, der als Versorgungsstrom für eine aktive Baugruppe des Verbrauchers 4 dient, z.B. eine aktive Antenne. Bei passiver Antenne mit hohem Innenwiderstand, bzw. gegen Masse isolierter Stabantenne, ist der Widerstand R1 sehr hochohmig und der Anteil I1 des Stromes I0, der über die Antenne fließt, nahezu 0. Es fließt dann fast nur ein vom Speisestrom 10 angeleiteter Diagnosestrom I_{D} über den in den Steckverbinder 1 integrierten Diagnosewiderstand 6, der zwischen jenen Steckkontakten (Steckerteil 13) angeordnet ist, die zum Verbraucher bzw. zur Antenne 4 führen. Dieser Diagnosestrom I_{D} wird in einer Diagnoseeinrichtung 7 beispielsweise daraufhin ausgewertet, ob er in einem vorgegebenen Stromfenster liegt. Ist dies der Fall, wird angenommen, dass der Steckverbinder 1 bezüglich beider Steckverbindungspole intakt ist und die Antenne ordnungsgemäß mit der angeschlossenen Hochfrequenzbaugruppe 8 verbunden ist. Ein Diagnosewiderstand, der auf einer Leiterplatte des Verbrauchers angeordnet ist, kann wie zuvor erläutert entfallen, bzw. die komplette Leiterplatte bei insbesondere passiver Antenne.

Bei passiver Antenne wird der Diagnosewiderstand 6 sehr viel kleiner gewählt als der Antennenwiderstand R1, damit eine zuverlässige Auswertung des Diagnosestromes I_{D} gewährleistet ist. Bei aktiver Antenne ist der Diagnosewiderstand so zu dimensionieren, dass zwar eine sichere Auswertung möglich ist, aber nicht zu viel Speiseleitung der aktiven Antenne entzogen wird.

Beim Einsatz in einer Diversity-Anlage können mehrere Antennenzuleitungen, bzw. deren Steckverbinder, von einem Phantomspeisekreis überwacht werden. Auch können mehrere Steckverbinder zwischen Antenne und in Kette geschalteten Hochfrequenzbaugruppen, z.B. Diversity-Auswertung, Verstärker, Tuner, ... mit einem Diagnosewiderstand überwacht werden.

## Patentansprüche

1. Diagnosesystem zur Überwachung mindestens einer Steckverbindung, insbesondere für Hochfrequenzbaugruppen (5), wobei ein Diagnosestrom, der über einen Diagnosewiderstand (6) fließt, ausgewertet wird, wobei der Diagnosewiderstand (6) in einen mindestens zweipoligen Steckverbinder (1) integriert ist, **dadurch gekennzeichnet, dass** der Steckverbinder (1) mit integriertem Diagnosewiderstand (6) im Signalpfad zwischen einer Antenne (4) und einer Hochfrequenzbaugruppe (8) angeordnet ist.

2. Diagnosesystem nach Anspruch 1, **dadurch gekennzeichnet, dass** der Diagnosestrom in Richtung Verbraucher bzw. Antenne (4) eingespeist wird.

3. Diagnosesystem nach Anspruch 2, **dadurch gekennzeichnet, dass** der Diagnosewiderstand (6) zwischen jenen Steckkontakten (13) des Steckverbinders (1) angeordnet ist, die zum Verbraucher bzw. zur Antenne (4) führen.

4. Diagnosesystem nach einem der Ansprüche 1 bis 3, **dadurch gekennzeichnet, dass** der Diagnosestrom phantomgespeist (5) wird.

5. Diagnosesystem nach einem der Ansprüche 1 bis 4, **dadurch gekennzeichnet, dass** der Steckverbinder (1) unmittelbar an den Antennenfuß der Antenne (4) angeschlossen ist, d.h. ohne Zwischenschaltung einer Leiter- oder Montageplatte.

6. Diagnosesystem nach einem der Ansprüche 1 bis 5, **dadurch gekennzeichnet, dass** der Diagnosewiderstand (6) sehr viel kleiner gewählt ist, als der Widerstand des angeschlossenen Verbrauchers (4) bzw. der Antenne.

7. Diagnosesystem nach einem der Ansprüche 1 bis 6, **dadurch gekennzeichnet, dass** der Diagnosestrom vom Speisestrom einer aktiven Schaltung, z.B. einer aktiven Antenne (4) abgeleitet wird.

## Claims

1. Diagnosis system for monitoring at least one plug connection, in particular for radio-frequency assemblies (5), with a diagnosis current which is flowing through a diagnosis resistance (6) being evaluated, with the diagnosis resistance (6) being integrated in an at least two-pole plug connector (1), **characterized in that** the plug connector (1) is arranged with the integrated diagnosis resistance (6) in the signal path between an antenna (4) and a radio-frequency assembly (8).

2. Diagnosis system according to Claim 1, **characterized in that** the diagnosis current is fed in in the direction of the load or antenna (4).

3. Diagnosis system according to Claim 2, **characterized in that** the diagnosis resistance (6) is arranged between those plug contacts (13) of the plug connector (1) which lead to the load or to the antenna (4).

4. Diagnosis system according to one of Claims 1 to 3, **characterized in that** the diagnosis current is phantom-fed (5).

5. Diagnosis system according to one of Claims 1 to 4, **characterized in that** the plug connector (1) is connected directly to the antenna foot of the antenna (4), that is to say without the interposition of a printed circuit board or mounting panel.

6. Diagnosis system according to one of Claims 1 to 5, **characterized in that** the diagnosis resistance (6) is chosen to be very much less than the resistance of the connected load (4) or of the antenna.

7. Diagnosis system according to one of Claims 1 to 6, **characterized in that** the diagnosis current is derived from the feed current of an active circuit, for example an active antenna (4).

## Revendications

1. Système de diagnostic pour surveiller au moins une liaison de connexion pour un ensemble à haute fréquence (5), selon lequel on exploite un courant de diagnostic passant par une résistance de diagnostic (6), et
la résistance de diagnostic (6) est intégrée dans au moins un connecteur bipolaire (1),
**caractérisé en ce que**
le connecteur (1) avec la résistance de diagnostic intégrée (6) est installé dans le chemin du signal entre une antenne (4) et un ensemble à haute fréquence (8).

2. Système de diagnostic selon la revendication 1,
**caractérisé en ce que**
le courant de diagnostic est injecté en direction de l'utilisateur ou de l'antenne (4).

3. Système de diagnostic selon la revendication 2,
**caractérisé en ce que**
la résistance de diagnostic (6) est installée entre chacun des contacts (13) du connecteur (1) reliés à l'utilisateur ou à l'antenne (4).

4. Système de diagnostic selon les revendications 1 à 3,
**caractérisé en ce que**
le courant de diagnostic est fourni par une alimentation fantôme (5).

5. Système de diagnostic selon les revendications 1 à 4,
**caractérisé en ce que**
le connecteur (1) est raccordé directement au pied de l'antenne (4) c'est-à-dire sans interposition d'un conducteur ou d'une plaque de montage.

6. Système de diagnostic selon les revendications 1 à 5,
**caractérisé en ce que**
la résistance de diagnostic (6) est choisie beaucoup plus petite que la résistance de l'utilisateur ou de l'antenne (4) branchées.

7. Système de diagnostic selon les revendications 1 à 6,
**caractérisé en ce que**
le courant de diagnostic est dérivé d'un circuit actif, par exemple d'une antenne active (4).
